# EUROPÄISCHE PATENTSCHRIFT

(11) **EP 0 196 548 B1**
(45) Veröffentlichungstag und Bekanntmachung des Hinweises auf die Patenterteilung: **12.10.1988**
(21) Anmeldenummer: 86103697.8
(22) Anmeldetag: 19.03.1986
(51) Int. Cl.: F28F 7/02, F28F 21/02, F28B 1/02, F28B 7/00

(54) **Kompakt-Blockwärmetauscher aus imprägniertem Graphit**
Compact block-type exchanger of impregnated graphite
Echangeur à blocs compact en graphite imprégné

(30) Priorität: 19.03.1985 DE 3509919
(43) Veröffentlichungstag der Anmeldung: 08.10.1986
(73) Patentinhaber: GEA Wiegand GmbH, D-76275 Ettlingen (DE)
(72) Erfinder: Hummel, Walter, D-7500 Karlsruhe 41 (DE); Haeselbarth, Hartmut, D-7517 Waldbronn 1 (DE); Dörr, Gerhard, D-6500 Mainz Ebersheim (DE)
(74) Vertreter: Weickmann, Heinrich, Dipl.-Ing.

(56) Entgegenhaltungen:
- DE-A- 966 473
- DE-A- 1 800 062
- DE-A- 3 201 156
- DE-B- 1 300 136
- FR-A- 589 522
- FR-A- 1 421 491
- GB-A- 2 120 975

## Beschreibung

Die Erfindung betrifft einen Blockkondensator mit wenigstens zwei, ggf. imprägnierten, Austauscherblöcken aus Graphit, wobei jeder Austauscherblock erste Durchgangsbohrungen zwischen einander gegenüberliegenden ersten Blockseiten und zweite Durchgangsbohrungen zwischen weiteren einander gegenüberliegenden zweiten Blockseiten aufweist, wobei die Austauscherblöcke hintereinander angeordnet sind mit gegenseitiger Anlage an den ersten Blockseiten und mit Übergang der ersten Bohrungen ineinander, wobei an den äußeren beiden ersten Blockseiten des Blockkondensators Anschlußplatten vorgesehen sind mit Verteilerkammern zum Anschluß an die ersten Bohrungen und wobei an den zweiten Blockseiten zweite Anschlußplatten vorgesehen sind mit Verteilerkammern zum Anschluß an die zweiten Bohrungen.

Ein ausschließlich einstufiger Blockkondensator dieser Art ist aus der DE-A-1 800 062 bekannt. Die Art der Befestigung der Anschlußplatten am Blockkondensator ist nicht näher angegeben.

Die FR-A-589 522 zeigt einen Blockkondensator mit mehreren nebeneinander angeordneten Austauscherblöcken mit gegenseitiger Anlage an den zweiten Blockseiten. Eine entsprechende Vielzahl von einander unabhängigen ersten Anschlußplatten ist an den ersten Blockseiten des Blockkondensators jeweils gesondert befestigt. Eine Abänderung der Kondensator-Stufenzahl erfordert relativ aufwendige Montagearbeiten. Schließlich ist aus der DE-B-1 300 136 ein Blockkondensator mit hintereinander angeordneten Austauscherblöcken bekannt, bei welchem die jeweils eine einzige Verteilerkammer aufweisenden beiden ersten Anschlußplatten über Zuganker zusammengehalten sind.

Die Aufgabe der Erfindung liegt darin, einen Blockkondensator der eingangs genannten Art mit einfacher veränderbarkeit der Stufenzahl anzugeben.

Diese Aufgabe wird dadurch gelöst, daß die beiden ersten Anschlußplatten jeweils wenigstens zwei voneinander unabhängige Verteilerkammern aufweisen, und die ersten und zweiten Anschlußplatten jeweils durch Zuganker zusammengehalten sind, und daß jeweils eine durchgehende Stahlplatte an beiden Enden des Blockkondensators vorgesehen ist zum Zusammenspannen der aus gesonderten, jeweils eine Verteilerkammer aufweisenden Plattenteilen bestehenden beiden ersten Anschlußplatten mit Hilfe der Zuganker.

Ferner wird vorgeschlagen, daß eine der den Ausgang einer ersten Kondensatorstufe bildenden Verteilerkammern einer der beiden ersten Anschlußplatten über einen Verdichter (Strahlpumpe) mit einer den Eingang einer zweiten Kondensatorstufe bildenden Verteilerkammer der jeweils anderen Anschlußplatte verbunden ist. Auf diese Weise erhält man unter Beibehaltung kompakten Aufbaus einen Blockkondensator mit wenigstens zwei Kondensatorstufen mit unterschiedlichen Kondensatorstufen-Drücken auf Grund des integrierten Verdichters.

Ferner wird vorgeschlagen, daß die zweiten Anschlußplatten Umlenkungen aufweisen zur zick-zack-artigen Führung des durch die zweiten Bohrungen strömenden Austauschermediums durch diese zweiten Bohrungen. Diese Maßnahmen ergeben den Vorteil, daß auf der Wasserseite des Apparats eine größere Anzahl von Durchläufen durch die Austauscherblöcke erreicht wird. Dies führt zu höheren Geschwindigkeiten des Austauschermediums und damit zu besserem Wärmeübertrag.

Die Erfindung wird im folgenden an Hand der Zeichnung an bevorzugten Ausführungsbeispielen erläutert:

Es zeigt:
Fig. 1 eine vereinfachte Seitenansicht, teilweise herausgebrochen, eines Blockkondenstors (Blickrichtung in Fig. 2);
Fig. 2 eine Vorderansicht des Blockkondensators gemäß Fig. 1 (Blickrichtung I in Fig. 2);
Fig. 3 die andere Seitenansicht des Blockkondensators mit abgenommener seitlicher Anschlußplatte (Blickrichtung 111 in Fig. 1);
Fig. 4 eine Draufsicht auf den Blockkondensator gemäß Fig. 1 (Blickrichtung IV) und
Fig. 5 eine Gesamtansicht des mit Strahlpumpen versehenen Blockkondensators in einer abgewandelten Ausführungsform.

Der Blockkondensator 10 gemäß Figuren 1 bis 4 besteht aus zwei vertikal übereinander angeordneten und miteinander verklebten Graphitblöcken 12,14, die einen einheitlichen Austauscherblock bilden. Erste vertikal verlaufende Durchgangsbohrungen 16 durchlaufen beide Graphitblöcke 12 und 14. Zwischen diesen ersten Durchgangsbohrungen verlaufen in horizontaler Richtung zweite Durchgangsbohrungen 18 durch die beiden Graphitblöcke 12 und 14. An der Oberseite des oberen Graphitblocks 14 ist eine obere erste Anschlußplatte 20 vorgesehen und an der Unterseite des unteren Graphitblocks 12 eine untere erste Anschlußplatte 22. Beide Anschlußplatten sind durch in den Figuren angedeutete Zuganker 24 mit Ankermuttern 26 miteinander verbunden, wobei sie einen Kompressionsdruck auf die beiden Graphitblöcke 12, 14 ausüben. In beiden ersten Anschlußplatten 20, 22 sind, in Gegenüberstellung, insgesamt drei gegeneinander abgedichtete Verteilerkammern 28, 30, 32 ausgebildet jeweils mit einem Anschlußflansch 34, 36 und 38. Wird beispielsweise der in Fig. 2 links oben angeordneten Verteilerkammer 32 über den durchmessergrößten Flansch 38 kondensierender Dampf zugeführt, so leiten die die beiden Verteilerkammern 32 miteinander verbindenden ersten Bohrungen 16' diese zur unteren Verteilerkammer 32 und aus dem Flansch 38 heraus. Die ersten Bohrungen 16' bilden somit eine gesonderte Kondensatorkammer. Entsprechenderweise bilden die die obere und untere Verteilerkammer 30 miteinander verbindenen ersten Bohrungen 16" eine weitere unabhängige Kondensatorkammer. Die die Verteilerkammern 28 miteinander verbindenden ersten Bohrungen 16'" schließlich bilden eine weitere gesonderte Kondensatorkammer.

Das aus dem Flansch 38 links unten in Fig. 2 austretende Produkt kann, ggf. nach Verdichtung durch eine Strahlpumpe oder durch einen mechanischen Verdichter, der Reihe nach durch die von den ersten Bohrungen 16" gebildete Kondensatorkammer und die von den ersten Bohrungen 16'" gebildete Kondensatorkammer geführt werden. Das in der jeweiligen Kondensatorkammer gebildete Kondensat wird durch entsprechende Ablaufstutzen 40 der unteren Verteilerkammern 32, 30, 28 abgeleitet. Durch die zweiten Bohrungen 18 wird Austauschermittel, insbesondere Kühlwasser, zick-zack-förmig geführt. Hierzu sind an denjenigen beiden vertikalen Blockseiten, in denen die zweiten Bohrungen 18 jeweils ausmünden (Blockseiten 48) zweite Anschlußplatten 50 vorgesehen, die über Zuganker 52 mit Muttern 54 miteinander verbunden sind. Ebenso wie die bereits erwähnten, lediglich in Fig. 2 angedeuteten Zuganker 24, verlaufen auch die horizontalen Zuganker 52 nicht durch die Graphitblöcke 12, 14 sondern an der Vorderseite bzw. Rückseite der Blöcke 12, 14 mit geringem Abstand zu diesen.

Die in Fig. 2 rechte zweite Anschlußplatte 50 ist mit einem Anschlußflansch 60 versehen, in welchen das Kühlmedium, insbesondere Wasser, eingeleitet wird. Nicht näher dargestellte Umlenkbleche 62 in beiden zweiten Anschlußplatten 50 sorgen dafür, daß das Wasser zick-zack-artig von unten nach oben durch sämtliche horizontalen Bohrungen 18 geführt wird. Das Wasser wird schließlich zu einem Flansch 64 am oberen Ende der linken zweiten Anschlußplatte 50 abgeleitet

Aus Vorstehendem ergibt sich, daß der Blockkondensator 10 bei äußerst kompaktem Aufbau mehrere Kondensatorstufen, im dargestellten Beispiel drei Kondensatorstufen, beherbergt. Die Stufenzahl wird durch die Anzahl der Verteilerkammern der oberen und der unteren ersten Anschlußplatten 20, 22 festgelegt. Um einfachen, modulartigen Aufbau mit der möglichkeit leichter Abänderung der Stufenzahl zu gewährleisten, sind die beiden Anschlußplatten 20 und 22 aus jeweils drei gesonderten Plattenteilen 70, 71 und 72 aufgebaut, wobei einander entsprechende Plattenteile am oberen und unteren Ende des Plattenkondensators durch die vertikalen Zuganker 24 zusammengehalten werden. Möchte man z. B. anstelle des dreistufigen Aufbaus lediglich einen zweistufigen Aufbau, so tauscht man entsprechende Plattenteile um, z. B. dadurch, daß man die Plattenteile 71 und 72 durch jeweils ein einziges Plattenteil mit entsprechend vergrößerter Verteilerkammer ersetzt.

Eine Reinigung der Verteilerkammern sowie der vertikalen ersten Bohrungen 16 ist leicht durchführbar, da man die Plattenteile 70, 71. und 72 lediglich abzuschrauben braucht, um unmittelbaren Zugang sowohl zu den Verteiler kammern als auch zu den vertikalen Bohrungen 16 zu erhalten.

Dementsprechend problemlos ist der Zugang zu den horizontalen Bohrungen 18 sowie zu den Verteilerkammern bzw. Umlenkplatten innerhalb der seitlichen Anschlußplatten 50.

Fig. 5 zeigt einen lediglich zweistufigen Plattenkondensator 110, eingebaut in eine Anordnung mit insgesamt drei Strahlpumpen 180, 182 und 184. Bauelemente des Blockkondensators 110 die ihrer Funktion nach solchen des Blockkondensators 10 in den Figuren 1 bis 4 entsprechen, sind mit denselben Bezugsziffern, jeweils vermehrt um die Zahl 100, versehen.

Der Grundaufbau des Blockkondensators 110 ist der gleiche, wie der des Blockkondensators 10. Die beiden Graphitblöcke 112 und 114 sind wiederum in vertikaler Richtung zwischen einer oberen und unteren ersten Anschlußplatte 120 und 122 mittels Zuganker 124 und Muttern 126 eingespannt. Zweite Anschlußplatten 150 an der linken bzw. rechten Seite des Blockkondensators 110 in Fig. 5 sind über horizontale Zuganker 152 mit Muttern 154 miteinander verbunden. Um gleichmäßige Vorspannung zu erhalten, ist zwischen der Oberseite des ggf. zweiteiligen oberen Anschlußblocks 114 eine durchgehende d. h. einstückige, mit Randösen 186 versehene Stahlplatte 188 vorgesehen, an deren Oberseite sich wiederum die Muttern 126 abstützen. Dementsprechend kann auch am unteren Ende des Blockkondensators 110 eine durchgehende d. h. einstückige Stahlplatte vorgesehen sein.

Der zu kondensierende Dampf wird als erstes durch die Strahlpumpe 180 geführt und anschließend über einen Krümmer 192 der zweiten Strahlpumpe 182 zugeführt. Diese mündet in den Flansch 138, welcher dem Flansch 38 in Fig. 2 entspricht. Der dem unteren Flansch 38 entsprechende Flansch ist in Fig. 5 seitlich etwas nach rechts gegenüber dem oberen Flansch 138 versetzt und ist unmittelbar mit dem Ansaug-Eingang 194 der dritten Strahlpumpe 184 verbunden. Der Ausgang der Strahlpumpe 184 ist mit dem oberen Flansch 136 der zweiten Kondensatorstufe verbunden. Der Ausgangsflansch 136 der zweiten Kondensatorstufe kann an eine vierte Strahlpumpe 185 angeschlossen sein.

## Patentansprüche

1. Blockkkondensator mit wenigstens zwei, ggf. imprägnierten Austauscherblöcken (12, 14; 112, 114) aus Graphit, wobei jeder Austauscherblock erste Durchgangsbohrungen (16) zwischen einander gegenüberliegenden ersten Blockseiten und zweite Durchgangsbohrungen (18) zwischen weiteren einander gegenüberliegenden zweiten Blockseiten aufweist, wobei die Austauscherblöcke hintereinander angeordnet sind mit gegenseitiger Anlage an den ersten Blockseiten und mit Übergang der ersten Bohrungen (16) ineinander, wobei an den äußeren beiden ersten Blockseiten des Blockkondensators (10; 110) Anschlußplatten (20, 22; 129,122) vorgesehen sind mit Verteilerkammern zum Anschluß an die ersten Bohrungen (16), und wobei an den zweiten Blockseiten zweite Anschlußplatten (50; 150) vorgesehen sind mit Verteilerkammern zum Anschluß an die zweiten Bohrungen (18),
dadurch gekennzeichnet,
daß die beiden ersten Anschlußplatten (20, 22; 120, 122) jeweils wenigstens zwei voneinander unabhängige Verteilerkammern (28, 30, 32) aufweisen, und die ersten und zweiten Anschlußplatten (20, 22; 120, 122; 50, 150) jeweils durch Zuganker (24, 52; 124,152) zusammengehalten sind, und daß jeweils eine durchgehende Stahlplatte (188) an beiden Enden des Blockkondensators (110) vorgesehen ist zum Zusammenspannen der aus gesonderten, jeweils eine Verteilerkammer (28, 30, 32) aufweisenden Plattenteilen (70, 71, 72) bestehenden beiden ersten Anschlußplatten (120, 122) mit Hilfe der Zuganker (124).

2. Blockkondensator nach Anspruch 1,
dadurch gekennzeichnet,
daß eine der den Ausgang einer ersten Kondensatorstufe bildenden Verteilerkammern einer der beiden ersten Anschlußplatten über einen Verdichter (Strahlpumpe 184) mit einer den Eingang einer zweiten Kondensatorstufe bildenden Verteilerkammer der jeweils anderen Anschlußplatte verbunden ist.

3. Blockkondensator nach einem der vorhergehenden Ansprüche,
dadurch gekennzeichnet,
daß die zweiten Anschlußplatten (50) Umlenkungen (62) aufweisen zur zick-zack-artigen Führung des durch die zweiten Bohrungen (18) strömenden Austauschermediums durch diese zweiten Bohrungen (18).

4. Blockkondensator nach einem der vorhergehenden Ansprüche,
dadurch gekennzeichnet,
daß die Austauscherblöcke (12, 14; 112,114) miteinander verklebt sind.

## Claims

1. A block-type condenser having at least two, optionally impregnated, exchanger blocks (12, 14; 112, 114) of graphite, wherein each exchanger block has first through bores (16) between mutually opposed first block sides and second through bores (18) between further mutually opposed second block sides, wherein the exchanger blocks are disposed adjacent one another with mutual abutment at the first block sides and with the first bores (16) merging into one another, wherein connection plates (20, 22; 120, 122) are provided on the outer two first block sides of the block-type condenser (10; 110) with distribution chambers for connection to the first bores (16), and wherein second connection plates (50; 150) are provided on the second block sides with distribution chambers for connection to the second bores (18), characterised in that the two first connection plates (20, 22; 120, 122) each have at least two distribution chambers (28, 30, 32) which are independent of one another, and the first and second connection plates (20, 22; 120, 122; 50, 150) are each held together by tie rods (24, 52; 124, 152), and in that in each case a continuous steel plate (188) is provided at each respective end of the block-type condenser (110) for the purpose of clamping together by means of the tie rods (124) the two first ccnnection plates (120, 122) which comprise separate plate portions (70, 71, 72) each having a respective distribution chamber (28, 30, 32).

2. A block-type condenser according to Claim 1, characterised in that one of the distribution chambers, which forms the outlet of a first condenser stage, of one of the two first connection plates is connected via a compressor (jet pump 184) to a distribution chamber of the respective other connection plate forming the inlet of a second condenser stage.

3. A block-type condenser according to any one of the preceding Claims, characterised in that the second connection plates (50) have deflection means (62) for directing in a zig-zag path the exchanger medium flowing through the second bores (18) through said second bores (18).

4. A block-type condenser according to any one of the preceding Claims, characterised in that the exchanger blocks (12,14; 112, 114) are bonded together.

## Revendications

1. Condenseur à blocs comprenant au moins deux blocs échangeurs (12, 14; 112, 114) en graphite, éventuellement imprégnés, chaque bloc échangeur présentant des premiers canaux (16) de passage traversant entre des premiers côtés du bloc mutuellement opposés, et des seconds canaux (18) de passage traversant entre des seconds côtés du bloc mutuellement opposés, les blocs échangeurs étant disposés en succession avec contact réciproque sur les premiers côtés des blocs et avec transition des premiers canaux (16) les uns dans les autres, des plaques de raccordement (20, 22; 129, 122) étant prévues sur les deux premiers côtés externes des blocs du condenseur (10; 110) à blocs, avec des chambres répartitrices en vue du raccordement aux premiers canaux (16), et des secondes plaques de raccordement (50; 150) étant prévues sur les seconds côtés des blocs, avec des chambres répartitrices en vue du raccordement aux seconds canaux (18),
caractérisé par le fait
que les deux premières plaques de raccordement (20, 22; 120, 122) comportent, à chaque fois, au moins deux chambres répartitrices (28, 30, 32) indépendantes l'une de l'autre, la cohésion des premières et secondes plaques de raccordement (20, 22; 120, 122; 50, 150) étant respectivement assurée par des tirants (24,52; 124, 152); et par le fait qu'une plaque d'acier ininterrompue (188) est respectivement prévue aux deux extrémités du condenseur (110) à blocs en vue de la solidarisation par blocage, à l'aide des tirants (124), des deux premières plaques de raccordement (120, 122) constituées par des parties de plaques distinctes (70, 71, 72) pourvues, à chaque fois, d'une chambre répartitrice (28, 30, 32).

2. Condenseur à blocs selon la revendication 1,
caractérisé par le fait
que l'une des chambres répartitrices de l'une des deux premières plaques de raccordement, formant la sortie d'un premier étage du condenseur, est reliée, par l'intermédiaire d'un compresseur (pompe à jet 184), à une chambre répartitrice de l'autre plaque de raccordement considérée, qui forme l'entrée d'un second étage du condenseur.

3. Condenseur à blocs selon l'une des revendications précédentes,
caractérisé par le fait
que les secondes plaques de raccordement (50) comportent des chicanes (62) en vue du guidage en zigzag, par les seconds canaux (18), du fluide d'échange thermique qui circule par ces seconds canaux (18).

4. Condenseur à blocs selon l'une des revendications précédentes,
caractérisé par le fait
que les blocs échangeurs (12, 14; 112,114) sont solidarisés par collage.
